# EUROPÄISCHE PATENTSCHRIFT

(11) **EP 1 729 371 B1**
(45) Veröffentlichungstag und Bekanntmachung des Hinweises auf die Patenterteilung: **07.11.2012**
(21) Anmeldenummer: 06008524.8
(22) Anmeldetag: 25.04.2006
(51) Int. Cl.: H01R 13/11

(54) **Steckhülse und Verfahren zu deren Herstellung**
Socket and method of making it
Douille et son procédé fabrication

(30) Priorität: 30.05.2005 DE 102005024679
(43) Veröffentlichungstag der Anmeldung: 06.12.2006
(73) Patentinhaber: Rohde & Schwarz GmbH & Co. KG, 81671 München (DE)
(72) Erfinder: Muhr, Michael, 94244 Teisnach (DE)
(74) Vertreter: Körfer, Thomas

(56) Entgegenhaltungen:
- EP-A- 1 130 697
- US-A- 1 433 878
- US-A- 5 322 459
- US-B1- 6 671 174

## Beschreibung

Die Erfindung betrifft eine Steckhülse für eine Steckverbindung zwischen zwei elektrischen Leitungsabschnitten und ein Verfahren zur Herstellung einer solchen Steckhülse.

Steckverbindungen zum Verbinden zweier Leitungsabschnitte, beispielsweise zweier Koaxialkabel, werden gewöhnlich durch Klemmwirkung mittels Steckhülsen realisiert. Die Herstellung der Steckhülsen erfolgt dabei bisher durch spanabhebende Verfahren wie Drehen oder Fräsen an einer CNC-Maschine und die nachfolgende manuelle Bearbeitung der Steckhülsen durch abschnittsweise plastische Verformung.

Nachteilig an den bekannten Steckverbindungen ist insbesondere, daß die Herstellung der Steckhülsen durch manuelle Bearbeitungsschritte aufwendig und fehlerbehaftet ist, so daß zu den hohen Herstellungskosten auch hohe Ausschußquoten kommen.

Die US-A-1 433 878 offenbart eine Spannhülse, welche einen Körperabschnitt und einen elastischen Spannabschnitt aufweist. Der Körperabschnitt bildet im Wesentlichen einen Zylinder mit einer Bohrung, welche dadurch hindurch führt. An den Körperabschnitt schließt sich ein Abschnitt an, welcher mit Fingern ausgebildet ist, und welcher in seiner Form an eine gewünschte Querschnittsform anpassbar ist, wie z. B. eine ovale Form, eine hexagonale Form oder eine rechteckige Form. Die Fingerabschnitte bilden weiterhin einen kegelstumpfförmigen Abschnitt eines Konus.

Aufgabe der vorliegenden Erfindung ist es demnach, eine Steckverbindung anzugeben, welche eine sichere, einfach und kostengünstig herzustellende Verbindung zwischen den zu verbindenden Leitungsabschnitten ermöglicht, und ein entsprechendes Verfahren zu deren Herstellung anzugeben.

Die Aufgabe wird hinsichtlich der Steckhülse durch die Merkmale des Anspruchs 1 und hinsichtlich des Verfahrens durch die Merkmale des Anspruchs 9 gelöst.

Vorteilhafte Weiterbildungen der erfindungsgemäßen Steckverbindung sind in den Unteransprüchen angegeben.

Im Folgenden werden anhand der Zeichnung bevorzugte Ausführungsbeispiele der Erfindung beispielhaft dargestellt und in der nachfolgenden Beschreibung näher erläutert. Es zeigen:
- Fig. 1A-B: eine schematische, perspektivische Darstellung eines Ausführungsbeispiels eines für eine Steckverbindung geeigneten Bauteils gemäß dem Stand der Technik, und
- Fig. 2A-B: schematische Schnittdarstellungen zweier Ausführungsbeispiele erfindungsgemäßer Steckhülsen für eine Steckverbindung.

Fig. 1A und 1B zeigen in stark schematisierten, teilweise geschnittenen Ansichten ein Ausführungsbeispiel für eine Steckhülse 1 für die lösbare Verbindung von zwei Leitungsabschnitten 2, insbesondere für elektrische Verbindungen wie z.B. Koaxialkabel, in zwei verschiedenen Bearbeitungsstadien. Der passende zweite Leitungsabschnitt 2 ist in Fig. 1A und 1B nicht dargestellt.

Gängigerweise wird, wie in Fig. 1A und 1B dargestellt, zumindest einer der Leitungsabschnitte 2 mit einer Steckhülse 1 versehen, in welche dann das entsprechende Gegenstück, welches ein passender Steckstift ist, eingesteckt wird.

Die Steckhülse 1 wird dabei hergestellt und bearbeitet, um ihrer Haltefunktion zu genügen, indem aus einem Rohling, beispielsweise unter Einsatz einer CNC-Maschine zur spanabhebenden Bearbeitung wie z.B. Drehen oder Fräsen, eine zylindrische Steckhülse 1 geformt und mit einer ebenfalls zylindrischen sacklochartigen Ausnehmung 3 versehen wird.

Mittels einer Säge oder eines anderen geeigneten Werkzeugs werden dann Schlitze 4 in den Bereich der Steckhülse 1 eingebracht, in welchem auch die Ausnehmung 3 ausgebildet ist. Die Anzahl der Schlitze 4 sollte aus Gründen der Zuverlässigkeit bei der Klemmwirkung zumindest zwei betragen, vier Schlitze 4, die sich beispielsweise kreuzförmig schneiden, sind jedoch noch vorteilhafter. Die Schlitze 4 weisen dabei über ihre axiale Länge eine konstante Weite auf, i.e. Kanten 6 der Schlitze 4 sind über die axiale Länge jeweils gleich weit voneinander beabstandet.

Nach der vorbereitenden spanabhebenden Bearbeitung weist die Steckhülse 1 somit im Bereich der Ausnehmung 3 mehrere, durch die Schlitze 4 getrennte Wandungsabschnitte 5 auf, welche je nach Materialstärke der Wandung der Steckhülse 1 eine mehr oder weniger starke Elastizität aufweisen.

Um die Klemmwirkung der Steckhülse 1 zu verbessern und gleichzeitig den Außendurchmesser der Steckhülse 1 zu reduzieren oder maximal auf gleichem Durchmesser wie im ungeschlitzten Bereich zu erhalten, werden beim Stand der Technik die Wandungsabschnitte 5 durch manuelle plastische Verformung leicht nach radial innen eingeformt, wodurch die Steckhülse 1 im geschlitzten Bereich eine leicht konische Form erhält. Die Kanten 6 der Schlitze 4 werden dadurch, wie in Fig. 1B gezeigt, abschnittsweise auf Stoß gebracht, wodurch die Schlitze 4 eine Dreiecksform erhalten.

Dies kann beispielsweise durch das manuelle Einschlagen der Steckhülse 1 in eine sich verjüngende Öffnung erfolgen, wodurch die zylindrische Steckhülse 1 abschnittsweise konisch verformt wird.

Wird nun ein Leitungsabschnitt 2 in die Ausnehmung 3 eingeschoben, werden die Wandungsabschnitte 5 auseinandergespreizt und sorgen für eine elastische Klemmverbindung zwischen der Steckhülse 1 und dem eingesteckten Steckstift. Das beschriebene Verfahren wird dabei verwendet, um eine glatte Oberfläche der aus den zwei Leitungsabschnitten 2 zusammengesetzten Leitung zu gewährleisten.

Das beschriebene bisher übliche Verfahren zur Herstellung der Steckhülse 1 als Kombination von spanabhebenden und plastisch verformenden Bearbeitungsschritten weist dabei jedoch mehrere Nachteile auf. Zunächst besteht die Gefahr, daß bei ungenauer Positionierung der Steckhülse 1 beim Zusammenbiegen der Wandungsabschnitte 5 diese überlappen, verbogen oder sogar eingerissen werden, was eine hohe Ausschußquote bei der Herstellung bedingt. Weiterhin ist die Reproduzierbarkeit nicht zufriedenstellend, da bereits geringe Versätze zu größeren Unterschieden in der Endform der Steckhülse 1 führen können. Zudem ist das Verfahren zeit- und personalaufwendig und somit kostenintensiv.

Erfindungsgemäß wird daher vorgeschlagen, die Steckhülse 1 sowohl in ihrer äußeren Form als auch in der Form der in ihr ausgebildeten Ausnehmung 3 zumindest abschnittsweise konisch ausschließlich durch spanabhebende Verfahren ohne plastische, manuell durchzuführende Verfahrensschritte herzustellen.

Dadurch kann der manuelle Bearbeitungsschritt des Einformens entfallen, die Bauteile können ausschließlich mit der CNC-Maschine in gleichbleibender Form und Qualität hergestellt werden, wodurch sich der Ausschuß verringert und die Herstellungskosten reduziert werden können.

Ein erstes Ausführungsbeispiel für eine erfindungsgemäß ausgestaltete Steckhülse 1 ist in Fig. 2A schematisch dargestellt.

Die Steckhülse 1 ist dabei zumindest in dem die Wandungsabschnitte 5 aufweisenden Bereich konisch geformt, im gezeigten Ausführungsbeispiel insbesondere im Bereich der Schlitze 4. Die sacklochartige Ausnehmung 3 im Inneren der Steckhülse 1 ist ebenfalls zumindest abschnittsweise konisch ausgebildet, insbesondere im Bereich der Schlitze 4, so daß die Wand der Steckhülse 1 im Bereich der Schlitze 4 eine gleichmäßige Wandstärke aufweist.

In Fig. 2A sind beispielhafte Bemaßungsbereiche angegeben, welche vorteilhafte Bereiche für die Steckhülse 1 angeben. Eine Öffnungsweite A der Ausnehmung 3 der Steckhülse 1 kann dabei insbesondere mindestens 0,6mm betragen, eine Bohrungslänge B der Ausnehmung 3 insbesondere 0,6mm bis 1,5mm, wobei die Bohrungslänge B das Fünffache der Öffnungsweite A betragen kann. Die Reduktion C des Durchmessers der Ausnehmung 3 im konischen Bereich beträgt bei einem Durchmesser der Ausnehmung 3 zwischen 0,6mm und 1,0mm ca. 0,08mm, bei einem Durchmesser der Ausnehmung 3 zwischen 1,0mm und 2,0mm ca. 0,1mm, bei einem Durchmesser der Ausnehmung 3 zwischen 2,0mm und 4,0mm ca. 0,2mm und bei einem Durchmesser der Ausnehmung 3 zwischen 4,0mm und 5,0mm ca. 0,3mm. Die axiale Länge E des konischen Bereichs entspricht maximal der Bohrungslänge B der Ausnehmung 3. Die Schlitzweite F beträgt mindestens 0,06mm.

Ein erster Außendurchmesser D_{A,1} der Steckhülse 1 ist größer als ein zweiter Außendurchmesser D_{A,2} der Steckhülse 1, wobei sich die Steckhülse 1 in Richtung auf den Bereich verjüngt, in welchem die Ausnehmung 3 eingebracht ist. Entsprechend ist ein Innendurchmesser der sacklochartigen Ausnehmung 3 am geschlossenen Ende der Ausnehmung 3 größer als am offenen Ende der Ausnehmung 3, so daß die konische Verjüngung der Ausnehmung 3 gleichläufig und betragsmäßig gleich zu der Verjüngung des Außendurchmessers D_{A} der Steckhülse 1 ist.

Die Schlitze 4 behalten dadurch im unbelasteten Zustand ihre konstante Schlitzweite mit gleichmäßiger Beabstandung der Kanten 6 der Schlitze 4, so daß keinerlei Ausfälle durch ungleichmäßige Stoßbereiche oder Überlappungen der Wandungsabschnitte 5 mit nachfolgenden Beschädigungen der Steckhülse 1 auftreten, während sie im belasteten Zustand, wenn ein Gegenstück der Leitungsabschnitte 2 in die Ausnehmung 3 eingeschoben ist, abschnittsweise aufgeweitet werden. Bei einer passenden Wahl der Außen- und Innendurchmesser der Leitungsabschnitte 2 ist trotzdem eine glatte Oberfläche gewährleistet.

Die Steckhülse 1 weist im Ausführungsbeispiel eine Schulter 7 auf, welche eine einfachere Handhabung der Steckhülse 1 beim Aufsetzen auf den Leitungsabschnitt 2 ermöglicht.

Fig. 2B zeigt ein zweites Ausführungsbeispiel einer erfindungsgemäß ausgestalteten Steckhülse 1, welche an einem stirnseitigen Ende 8 der Ausnehmung 3 einen umlaufenden Sicherungswulst 9 aufweist. Dadurch kann beispielsweise mit einer entsprechend ausgebildeten Nut eines nicht weiter dargestellten Gegenstücks eine verbesserte Verbindung hergestellt werden, welche nicht durch einfaches Abrutschen gelöst werden kann.

## Patentansprüche

1. Steckverbindung zur Verbindung zweier elektrischer Leitungsabschnitte (2) durch eine Steckhülse (1), wobei die Steckhülse (1) eine sacklochartige Ausnehmung (3) aufweist, wobei die Steckhülse (1) und die Ausnehmung (3) zumindest abschnittsweise konisch ausgebildet sind, so dass sich ein Außendurchmesser (D_{A}) der Steckhülse (2) und ein Innendurchmesser (D_{I}) der Ausnehmung (3) gleichläufig verjüngen, wobei die Steckhülse (1) in dem konischen Bereich geschlitzt ist und wobei eine Weite der Schlitze (4) im unbelasteten Zustand der Steckhülse (1) über die axiale Länge der Schlitze (4) zumindest annähernd konstant ist, wobei
die Steckhülse (1) aus einem Rohling sowohl in ihrer äußeren Form als auch in der Form der in ihr ausgebildeten Ausnehmung (3) zumindest abschnittsweise konisch ausschließlich mittels eines spanabhebenden Verfahrens hergestellt ist.

2. Steckverbindung nach Anspruch 1,
**dadurch gekennzeichnet,**
**dass** eine Wandstärke der Steckhülse (1) über den konischen Abschnitt konstant ist.

3. Steckverbindung nach Anspruch 1 oder 2,
**dadurch gekennzeichnet,**
**dass** die Anzahl der Schlitze (4) zumindest zwei beträgt.

4. Steckverbindung nach einem der Ansprüche 1 bis 3,
**dadurch gekennzeichnet,**
**dass** ein erster Außendurchmesser (DA, 1) in einem nicht hohlen und nicht geschlitzten Bereich der Steckhülse (1) größer als ein zweiter Außendurchmesser (DA,2) an einer mit der Ausnehmung (3) und den Schlitzen (4) versehenen Stirnseite (8) ist.

5. Steckverbindung nach einem der Ansprüche 1 bis 4,
**dadurch gekennzeichnet,**
**dass** ein erster Innendurchmesser (D_{I,1}) am geschlossenen Ende der Ausnehmung (3) größer als ein zweiter Innendurchmesser (D_{I,2}) am offenen Ende der Ausnehmung ist.

6. Steckverbindung nach einem der Ansprüche 1 bis 5,
**dadurch gekennzeichnet,**
**dass** die Steckhülse (1) eine Schulter (7) aufweist.

7. Steckverbindung nach Anspruch 6,
**dadurch gekennzeichnet,**
**daß** die Schulter (7) im Bereich der Ausnehmung (3) an der Steckhülse (1) ausgebildet ist.

8. Steckverbindung nach einem der Ansprüche 1 bis 7,
**dadurch gekennzeichnet,**
**dass** die Steckhülse (1) an einem stirnseitigen Ende (8) einen Sicherungswulst (9) aufweist.

9. Verfahren zur Herstellung von Steckhülsen (1) für die Steckverbindung zweier elektrischer Leitungsabschnitte (2), wobei die Steckhülse (1) eine sacklochartige Ausnehmung (3) aufweist, wobei die Steckhülse (1) und die Ausnehmung (3) zumindest abschnittsweise konisch ausgebildet sind, so dass sich ein Außendurchmesser (D_{A}) der Steckhülse (1) und ein Innendurchmesser (D_{I}) der Ausnehmung (3) gleichläufig verjüngen,
wobei das Verfahren durch die folgenden Verfahrensschritte gekennzeichnet ist:
- Bearbeitung eines zylindrischen Rohlings für eine Steckhülse (1) zu einer zumindest abschnittsweise konischen Außenform durch einen ersten spanabhebenden Verfahrensschritt, und
- Einbringen einer zumindest abschnittsweise konischen Ausnehmung (3) in die Steckhülse (1) durch einen zweiten spanabhebenden Verfahrensschritt,
- wobei die Steckhülse (1) in dem konischen Bereich so geschlitzt wird, dass eine Weite der Schlitze (4) im unbelasteten Zustand der Steckhülse (1) über die axiale Länge der Schlitze (4) konstant ist.

10. Verfahren nach Anspruch 9,
**dadurch gekennzeichnet,**
**dass** der erste und der zweite Verfahrensschritt in ihrer zeitlichen Abfolge austauschbar sind.

11. Verfahren nach Anspruch 9 oder 10,
**dadurch gekennzeichnet,**
**dass** das Verfahren als weiteren Verfahrensschritt das Einbringen von Schlitzen (4) in die Wandung der sacklochartigen Ausnehmung (3) umfasst.

## Claims

1. Plug connection for connecting two electrical line sections (2) using a plug sleeve (1), wherein the plug sleeve (1) has a blind-hole-like recess (3), wherein the plug sleeve (1) and the recess (3) are of conical design at least in sections, such that an outside diameter (D_{A}) of the plug sleeve (2) and an inside diameter (D_{I}) of the recess (3) taper in the same direction, wherein the plug sleeve (1) is slotted in the conical region, and wherein a width of the slots (4) is at least approximately constant over the axial length of the slots (4) in the unloaded state of the plug sleeve (1), wherein the plug sleeve (1) is produced from a blank in a conical manner at least in sections solely by means of a machining method both in terms of its outer shape and in terms of the shape of the recess (3) which is formed in it.

2. Plug connection according to Claim 1, **characterized in that** a wall thickness of the plug sleeve (1) is constant over the conical section.

3. Plug connection according to Claim 1 or 2, **characterized in that** the number of slots (4) is at least two.

4. Plug connection according to one of Claims 1 to 3, **characterized in that** a first outside diameter (DA,1), in a region of the plug sleeve (1) which is not hollow and is not slotted, is larger than a second outside diameter (DA,2) on an end face (8) which is provided with the recess (3) and the slots (4).

5. Plug connection according to one of Claims 1 to 4, **characterized in that** a first inside diameter (D_{I,1}) at the closed end of the recess (3) is larger than a second inside diameter (D_{I,2}) at the open end of the recess.

6. Plug connection according to one of Claims 1 to 5, **characterized in that** the plug sleeve (1) has a shoulder (7).

7. Plug connection according to Claim 6, **characterized in that** the shoulder (7) is formed on the plug sleeve (1) in the region of the recess (3).

8. Plug connection according to one of Claims 1 to 7, **characterized in that** the plug sleeve (1) has a security bead (9) at one end (8).

9. Method for producing plug sleeves (1) for plug-connecting two electrical line sections (2), wherein the plug sleeve (1) has a blind-hole-like recess (3), wherein the plug sleeve (1) and the recess (3) are of conical design at least in sections, such that an outside diameter (D_{A}) of the plug sleeve (1) and an inside diameter (D_{I}) of the recess (3) taper in the same direction, wherein the method is **characterized by** the following method steps:
- processing a cylindrical blank for a plug-sleeve (1) to form an outer shape which is conical at least in sections by virtue of a first machining method step, and
- introducing a recess (3) which is conical at least in sections into the plug sleeve (1) by virtue of a second machining method step,
- wherein the plug sleeve (1) is slotted in the conical region such that a width of the slots (4) is constant over the axial length of the slots (4) in the unloaded state of the plug sleeve (1).

10. Method according to Claim 9, **characterized in that** the chronological order of the first and the second method step can be exchanged.

11. Method according to Claim 9 or 10, **characterized in that** the method comprises, as a further method step, introducing slots (4) into the wall of the blind-hole-like recess (3).

## Revendications

1. Raccord de liaison enfichable pour raccorder deux tronçons de conducteur électrique (2) au moyen d'une douille enfichable (1), raccord pour lequel la douille enfichable (1) présente un évidement (3) en forme de trou borgne, pour lequel la douille enfichable (1) et l'évidement (3) sont d'une configuration conique au moins sur certains tronçons, d'une manière telle qu'un diamètre extérieur (D_{A}) de la douille enfichable (1) et un diamètre intérieur (D_{I}) de l'évidement (3) se rétrécissent dans le même sens, pour lequel la douille enfichable (1) est fendue dans la zone conique, et pour lequel une largeur des fentes (4) est au moins approximativement constante sur la longueur axiale des fentes (4), dans l'état non sollicité de la douille enfichable (1),
le raccord étant tel que la douille enfichable (1) puisse être fabriquée à partir d'une ébauche, exclusivement au moyen d'un procédé d'usinage par enlèvement de copeaux, aussi bien quant à sa forme extérieure que quant à la forme de l'évidement (3) qui y est formé, de manière à être conique au moins sur certains tronçons.

2. Raccord de liaison enfichable selon la revendication 1,
**caractérisé en ce qu'**une épaisseur de paroi de la douille enfichable (1) est constante le long du tronçon conique.

3. Raccord de liaison enfichable selon la revendication 1 ou la revendication 2,
**caractérisé en ce que** le nombre des fentes (4) est au moins de deux.

4. Raccord de liaison enfichable selon l'une des revendications 1 à 3,
**caractérisé en ce qu'**un premier diamètre extérieur (D_{A},1) dans une zone non creuse et non fendue de la douille enfichable (1), est plus grand qu'un deuxième diamètre extérieur (D_{A},2) au niveau d'un côté frontal (8) pourvu de l'évidement (3) et des fentes (4).

5. Raccord de liaison enfichable selon l'une des revendications 1 à 4,
**caractérisé en ce qu'**un premier diamètre intérieur (D_{I},1) à l'extrémité fermée de l'évidement (3) est plus grand qu'un deuxième diamètre intérieur (D_{I},2) à l'extrémité ouverte de l'évidement.

6. Raccord de liaison enfichables selon l'une des revendications 1 à 5,
**caractérisées en ce que** la douille enfichable (1) présente un épaulement (7).

7. Raccord de liaison enfichable selon la revendication 6,
**caractérisée en ce que** l'épaulement (7) est réalisé sur la douille enfichable (1), au niveau de la zone de l'évidement (3).

8. Raccord de liaison enfichable selon l'une des revendications 1 à 7,
**caractérisée en ce que** la douille enfichable (1) présente un bourrelet d'arrêt de sécurité (9) au niveau d'une extrémité frontale (8).

9. Procédé de fabrication de douilles enfichables (1) pour raccorder deux tronçons de conducteur électrique (2), la douille enfichable (1) présentant un évidement (3) en forme de trou borgne, et la douille enfichable (1) et l'évidement (3) étant d'une configuration conique au moins sur certains tronçons, d'une manière telle qu'un diamètre extérieur (D_{A}) de la douille enfichable (1) et un diamètre intérieur (D_{I}) de l'évidement (3) se rétrécissent dans le même sens,
le procédé étant **caractérisé par** les étapes de procédé suivantes :
- usinage d'une ébauche cylindrique pour une douille enfichable (1), à une forme extérieure conique au moins sur certains tronçons, moyennant une première étape de procédé d'usinage par enlèvement de copeaux, et
- réalisation d'un évidement (3) conique sur au moins certains tronçons dans la douille enfichable (1), moyennant une deuxième étape de procédé d'usinage par enlèvement de copeaux,
- la douille enfichable (1) étant fendue dans la zone conique de manière à ce qu'une largeur des fentes (4) soit constante sur la longueur axiale des fentes (4), dans l'état non sollicité de la douille enfichable (1).

10. Procédé selon la revendication 9,
**caractérisé en ce que** la première et la deuxième étape de procédé peuvent être interverties quant à leur succession dans le temps.

11. Procédé selon la revendication 9 ou la revendication 10,
**caractérisé en ce que** le procédé englobe en tant qu'étape de procédé supplémentaire, la réalisation de fentes (4) dans la paroi de l'évidement (3) en forme de trou borgne.
